# EUROPÄISCHE PATENTSCHRIFT

(11) **EP 2 608 905 B1**
(45) Veröffentlichungstag und Bekanntmachung des Hinweises auf die Patenterteilung: **01.10.2014**
(21) Anmeldenummer: 11748369.3
(22) Anmeldetag: 23.08.2011
(51) Int. Cl.: B21J 15/04, B21J 15/06

(54) **NIETSETZGERÄT**
RIVETING TOOL WITH BROKEN STEM COLLECTION
APPAREIL DE RIVETAGE AVEC COLLECTE DES TIGES CASSÉES

(30) Priorität: 24.08.2010 DE 102010039670
(43) Veröffentlichungstag der Anmeldung: 03.07.2013
(73) Patentinhaber: Adolf Würth GmbH & Co. KG, 74653 Künzelsau (DE); Würth International AG, 7000 Chur (CH)
(72) Erfinder: ERNI, Alain, CH-9248 Bichwil (CH)
(74) Vertreter: Patentanwälte Ruff, Wilhelm, Beier, Dauster & Partner
(86) Internationale Anmeldenummer: PCT/EP2011/064453
(87) Internationale Veröffentlichungsnummer: WO 2012/025519

(56) Entgegenhaltungen:
- DE-A1- 4 126 602
- GB-A- 927 795

## Beschreibung

Die Erfindung betrifft ein Nietsetzgerät.

Mit Hilfe von Nietsetzgeräten werden Blindniete zur Verbindung von mindestens zwei Gegenständen von der Vorderseite her an einem Gegenstand gesetzt und auch von der Vorderseite her so verformt, dass sich auf der Rückseite des Gegenstands, an dem die Befestigung erfolgt, ein Schließkopf bildet. Zu diesem Zweck wird mithilfe eines Nietdorns, der auf der gegenüberliegenden Rückseite an dem Nietkörper angreift, von der Vorderseite her gezogen. Zum Ziehen an dem Nietdorn gibt es manuell betätigte Zangen oder Nietsetzgeräte mit einem motorischen Antrieb. Bei dem Setzen des Blindniets reißt der Nietdorn an einer Sollbruchstelle ab. Die Sollbruchstelle ist üblicherweise in dem Nietdorn an einer Stelle ausgebildet, die möglichst noch in der Niethülse angeordnet ist. Der abgerissene Rest des Nietdorns muss entsorgt werden.

Es ist bereits ein Blindnietsetzgerät bekannt, bei dem ein Elektromotor eine Zugeinrichtung betätigt, die an dem Nietdorn des in dem Gerät gehalterten Blindniets zieht. Zum Zugangriff an dem Nietdorn ist eine Spannzange vorgesehen, die einen inneren Konus aufweist und dadurch Spannbacken nach innen gegen den Nietdorn beaufschlagt. Sobald der Nietdorn abgerissen ist, kann der Benutzer das Gerät nach oben kippen, wodurch der abgerissene Nietdorn durch ein Rohr nach unten und in einen Behälter rutscht (DE 4126602).

Der Erfindung liegt die Aufgabe zu Grunde, ein Nietsetzgerät zu schaffen, das ohne zusätzlichen Eingriff oder eine zusätzliche Maßnahme des Benutzers die abgerissenen Nietdornreste sammelt.

Zur Lösung dieser Aufgabe schlägt die Erfindung ein Nietsetzgerät mit den im Anspruch 1 genannten Merkmalen vor. Weiterbildungen der Erfindung sind Gegenstand von Unteransprüchen.

Das Nietsetzgerät enthält also ein Gehäuse und in dem Gehäuse eine Halterung für einen zu setzenden Niet. Die Halterung greift üblicherweise an dem in dem Niet angeordneten Nietdorn an. Eine Zugeinrichtung ist in dem Gerät angeordnet, die vorzugsweise mit Spannbacken und einer Spannzange an dem Nietdorn angreift und diesen in Axialrichtung zieht. In Verlängerung des Nietdorns ist in dem Gehäuse ein Aufnahmeraum ausgebildet, der so groß ist, dass ein bei der Bildung des Schließkopfs abgerissener Nietdorn in diesem Raum aufgenommen werden kann. Der abgerissene Teil des Nietdorns wird im Folgenden als Restdorn bezeichnet. Dem Aufnahmeraum ist dann erfindungsgemäß mindestens ein Magnet zugeordnet, der den abgetrennten Restdorn anzieht und in diesem festhält.

Beispielsweise kann der Magnet in einem der Länge des Restdorns entsprechenden Abstand von dem Ende der Halterung in axialer Verlängerung der Halterung angeordnet sein. Auf diese Weise kann er den Restdorn dort festhalten, ohne das Austreten des Restdorns aus der Halterung zu beeinträchtigen.

Eine weitere Möglichkeit, wie der Magnet angeordnet sein kann, besteht darin, ihn in Stirnansicht seitlich gegenüber dem für den abgetrennten Restdorn vorgesehenen Platz im Aufnahmeraum anzuordnen. Auf diese Weise kann er schon unmittelbar hinter dem Ende der Halterung angeordnet sein und bei der Herausbewegung des Restdorns aus der Halterung mitwirken.

Besonders sinnvoll ist es, wie die Erfindung in Weiterbildung vorschlägt, zwei derartige Magneten anzuordnen, und zwar auf gegenüberliegenden Seiten des für den abgetrennten Restdorn vorgesehenen Platzes im Aufnahmeraum jeweils einen solchen Magneten. Die beiden Magnete werden dabei vorzugsweise so angeordnet, dass sie zwischen sich einen Platz freilassen, der nur geringfügig größer ist als der Durchmesser des Restdorns.

Insbesondere kann vorgesehen sein, mindestens einen der beiden, vorzugsweise beide Magnete mindestens 50 % der Länge, bevorzugt mindestens 75 % der Länge und weiter bevorzugt mindestens genauso lang wie den Restdorn zu machen.

Erfindungsgemäß kann für die korrekte Positionierung des Restdorns im Aufnahmeraum vorgesehen sein, dass am Ende des Aufnahmeraums ein Anschlag ausgebildet beziehungsweise angeordnet ist, an dem der Restdorn zur Anlage gelangt beziehungsweise anschlägt.

Da der Aufnahmeraum und gegebenenfalls die Anordnung der beiden Magnete vorzugsweise so ausgebildet sind, dass dort nur ein einziger Restdorn aufgenommen werden kann, schlägt die Erfindung in Weiterbildung vor, in dem Gehäuse eine Einrichtung zum Wegtransport des in dem Aufnahmeraum enthaltenen Restdorns in einen ebenfalls in dem Gehäuse vorhandenen Sammelraum unterzubringen.

Zu diesem Zweck kann vorgesehen sein, dass der mindestens eine Magnet, vorzugsweise aber beide Magnete, in einer Magnethalterung untergebracht sind, die in einer Richtung quer zur Längsrichtung bewegbar angeordnet ist.

Diese Halterung kann also in einer Position sein, in der die beiden Magnete in der beschriebenen Weise hinter dem Ende der Halterung für den Nietdorn angeordnet sind. Aus dieser Aufnahmeposition lässt sich die Magnethalterung soweit seitlich verschieben, dass hinter dem Ende der Halterung für den Niet Platz vorhanden ist, durch den hindurch ein Antrieb auf den jetzt in der Halterung angeordneten nächsten zu setzenden Niet einwirken kann. Diese Position, in der der zu setzende Niet für den Zugriff durch die Setzeinrichtung freigegeben ist, bildet eine Freigabeposition der Magnethalterung.

Erfindungsgemäß kann in dem Gehäuse mindestens ein Abstreifelement angeordnet sein, das im Wege des Restdorns liegt, wenn dieser zusammen mit der Magnethalterung aus der Aufnahmeposition in die Freigabeposition bewegt wird.

Das Abstreifelement soll so ausgebildet sein, dass es bei der Rückwärtsbewegung der Magnethalterung aus der Freigabeposition in die Aufnahmeposition den Restdorn abstreift, so dass dieser außer Eingriff mit dem mindestens einen Magneten gerät und dann in den Sammelraum fällt und in ihm bleibt. Da es sich bei dem Restdorn um einen lang gestreckten Gegenstand handelt, sind vorzugsweise zwei derartige Abstreifelemente in dem Gerät angeordnet, die jeweils in dem Endbereich des Restdorns an diesem angreifen.

Erfindungsgemäß kann zur Bewegung der Magnethalterung aus der Aufnahmeposition, in der also der Restdorn in Eingriff mit dem Magneten gerät, in die Freigabeposition ein eigenes Betätigungselement, sei es mechanisch oder motorisch, vorgesehen sein. Natürlich muss eine Synchronisierung oder Sperrung vorgesehen sein, damit nur in der Freigabeposition der Magnethalterung ein Setzvorgang erfolgen kann.

Es ist aber ebenfalls möglich, dass die Bewegung der Magnethalterung durch einen mit den übrigen Betätigungen des Nietsetzgeräts gemeinsamen Antrieb erfolgt. Der Nietdorn reißt während des Arbeitens der Zugeinrichtung ab. Zu diesem Zeitpunkt muss also die Magnethalterung in der Aufnahmeposition sein. Nach dem Betätigen der Zugeinrichtung und nach dem Abreißen des Nietdorns muss die Zugeinrichtung wieder in ihre Ausgangsposition zurückkehren. Anschließend wird der Setzvorgang ausgelöst. Das Auslösen des Setzvorgangs kann dazu ausgenutzt werden, die Magnethalterung aus der Aufnahmeposition in die Freigabeposition zu bewegen.

Es wurde bereits erwähnt, dass das Nietsetzgerät einen Sammelraum für eine Vielzahl von Restdornen aufweist. Erfindungsgemäß kann vorgesehen sein, dass der Sammelraum an einer Stelle des Nietsetzgeräts angeordnet ist, die bei normaler horizontaler Handhabung des Nietsetzgeräts unten liegt.

In nochmaliger Weiterbildung der Erfindung kann vorgesehen sein, dass für die Bewegungsbahn der Restdorne ein nicht geradlinig verlaufender Kanal vorgesehen ist, um zu verhindern, dass Restdorne bei nicht horizontaler Handhabung des Geräts zurück in den Aufnahmeraum gelangen und eine Blockierung in dem Kanal bewirken.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: einen Längsschnitt durch ein vorderes Ende eines Nietsetzgeräts nach der Erfindung, bei dem sich die Halterung in Freigabeposition befindet;
- Figur 2: den Schnitt der Figur 1 in einer anderen Position, wobei sich die Halterung in der Aufnahmeposition befindet;
- Figur 3: einen weiteren Schnitt durch das Nietsetzgerät in einem nochmals anderen Stadium der Betätigung;
- Figur 4: eine teilweise Seitenansicht eines Teils des Nietsetzgeräts;
- Figur 5: einen Querschnitt durch das Nietsetzgerät längs Linie V-V in Figur 3;
- Figur 6: perspektivisch die Anordnung eines Restdorns zwischen zwei Magneten.

Das in Figur 1 bis Figur 3 in einem Längsschnitt dargestellte vordere Ende eines Nietsetzgeräts nach der Erfindung enthält ein Gehäuse 1. In dem Gehäuse 1 ist eine Halterung 2 für einen mit dem Gerät zu setzenden Blindniet untergebracht. Die Halterung 2 bildet einen Kanal 3 in einem rohrartigen Bauteil. In dem Kanal 3 soll der Nietdorn eingesetzt werden, der einen Teil des Blindniets bildet. Mithilfe des Nietdorns wird also der Niet in dem Gerät gehalten. Die als Rohr ausgebildete Halterung 2 enthält drei über den Umfang verteilte Schlitze 4.

Mit der Halterung 2 wirkt eine Zugeinrichtung 5 zusammen. Die Zugeinrichtung, die von einem nicht dargestellten Antrieb von der in Figur 1 dargestellten Position nach rechts in Figur 1 bewegt werden kann, enthält eine Spannzange 6 mit einer inneren Kegelfläche 7. An dieser inneren Kegelfläche 7 liegen im dargestellten Beispiel drei Spannbacken 8 an, die mit ihren radial nach innen gerichteten Innenseiten 9 durch die bereits erwähnten Schlitze 4 in den Kanal 3 hinein und den Nietdorn greifen können. Eine Bewegung der Zugeinrichtung 5 nach rechts verschiebt die Spannbacken 8 radial nach innen, und bei der Verschiebung der Zugeinrichtung 5 wieder zurück nach links schiebt ein Backenschließer 10 unter Wirkung einer Druckfeder die Spannbacken 8 wieder axial nach vorne und damit radial nach außen.

In axialer Verlängerung der Halterung 2 beziehungsweise des in ihr gebildeten Kanals 3 ist eine Restdornhalterung 12 in dem Gehäuse angeordnet. Die Restdornhalterung 12 weist zwei Magnete 13 auf, von denen der Schnitt der Figur 1 nur einen derartigen Magneten 13 zeigt. Der andere Magnet ist vor der Schnittebene angeordnet. Der Magnet 13 verläuft lang gestreckt und ist aufgrund der Restdornhalterung 12 an dieser Stelle, also hinter dem Ende der Halterung 2, angeordnet.

Die Restdornhalterung 12 weist in ihrem oberen Bereich einen Durchgang 14 auf, der in der in Figur 1 dargestellten Position der Restdornhalterung 12 in axialer Verlängerung der Halterung 2 angeordnet ist. In dieser Position kann ein nicht dargestellter Stößel für das Eintreiben eines Niets durch den Durchgang 14 in Eingriff mit einem in dem Kanal 3 angeordneten Nietdorn vorgeschoben werden. Die Restdornhalterung 12 befindet sich in Figur 1 in der Freigabeposition, in der sie also die Halterung 2 für den Eingriff mit einem Stößel freigibt, um den Niet einzutreiben.

An dem der Halterung 2 abgewandten Ende der Restdornhalterung 12 ist im Bereich des Endes des Magneten 13 ein Anschlag 15 ausgebildet, dessen Abstand von dem Ende der Halterung 2 etwas größer ist als die Länge eines Restdorns. Unter Restdorn ist der Teil eines Nietdorns zu verstehen, der jenseits der Sollbruchstelle liegt. Dieser Teil des Nietdorns wird beim Setzvorgang abgerissen.

In der in Figur 1 dargestellten Position wird von links her ein in einem Niet sitzender Nietdorn in den Kanal 3 eingeschoben, bis der Blindniet an der Vorderseite des Gehäuses 1 anliegt. Dann wird mithilfe des erwähnten Stößels der Niet eingetrieben. Nachdem der Niet gesetzt ist, verbleibt der Restdorn noch in dem Kanal 3. Wird nun der nächste Niet eingesetzt, so gelangen wir zu der Darstellung der Figur 2. Hier ist in betätigtem Zustand der Zugeinrichtung 5 ein Nietdorn 16 des nächsten zu setzenden Blindniets 17 in dem Kanal 3 eingeschoben. Beim Einschieben des Nietdorns 16 schiebt dieser den vom letzten Setzvorgang noch vorhandenen Restdorn 18 etwas aus dem Kanal 3 der Halterung 2 nach hinten hinaus. Zu diesem Zeitpunkt befindet sich die Restdornhalterung 12 in ihrer Aufnahmeposition, bei der also der Magnet 13 hinter dem Kanal 3 angeordnet ist. Sobald der Restdorn 18 etwas aus dem hinteren Ende der Halterung 2 heraus gelangt ist, siehe Figur 2, gelangt er in den Einfluss der beiden Magnete 13, die ihn jetzt aus der Halterung 2 heraus ziehen und vollständig in den Raum zwischen den beiden Magneten 13 hinein ziehen. Er wird so weit bewegt, bis er mit seinem vorderen Ende 19 an dem Anschlag 15 anliegt. Diese Situation ist in Figur 3 dargestellt.

Jetzt kann die Zugeinrichtung 5 freigegeben werden, die Spannzange 6 wird zurück bewegt in die in Figur 1 dargestellte Position, und der Backenschließer 10 schiebt die Spannbacken 8 wieder nach außen. Jetzt kann ein neuer Setzvorgang beginnen. Hierzu ist es dann wieder erforderlich, die Restdornhalterung 12 zurück bis in die in Figur 1 dargestellte Position zu bewegen.

Wie man einen Vergleich der Figuren 1 und 2 entnehmen kann, befindet sich die Restdornhalterung 12 nicht nur in zwei in einer Richtung quer zur Längsachse verschiedenen Positionen, sondern auch in zwei in Axialrichtung unterschiedlichen Positionen. Beim Verschieben der Restdornhalterung aus der Position der Figur 2, also der Aufnahmeposition, in die Freigabeposition der Figur 1 erfolgt eine axiale Verschiebung und eine Querverschiebung. Dies kann man aus der Form des Schlitzes 20 (Kulisse) sehen. In den Schlitz 20 greift ein beidseits aus der Restdornhalterung 12 heraus ragender Stift 21 ein. Die Restdornhalterung 12 ist mit der Zugeinrichtung 5 in Axialrichtung verbunden.

Genauer kann man dies aus der Figur 4 entnehmen. Hier ist das den Schlitz 20 aufweisende Bauteil 22 des Gehäuses 1 in einer Seitenansicht dargestellt. Der Schlitz 20 verläuft in Längsrichtung und biegt dann schräg nach unten ab. In der Darstellung der Figur 4 ist der Stift 21 am unteren Ende des Schlitzes 20 angelangt.

Die Figur 5 zeigt einen Querschnitt durch die Führung der Restdornhalterung 12 etwa längs Linie V-V in Figur 3. Auch hier ist der quer verlaufende Stift 21 zu sehen, der beidseits in den Schlitz 20 eingreift. Die Restdornhalterung 12 hat in ihrem oberen Bereich den Durchgang 14. Sie ist in einem Bauteil 23 geführt, das bei der Verschiebung nicht mit nach unten verschoben wird. Die beiden Magnete 13 schließen den im Querschnitt zu sehenden Restdorn 18 zwischen sich ein. Etwas unterhalb der Stelle des Restdorns 18 sind die beiden Enden eines der beiden Abstreifelemente 24 zu sehen. Diese sind so aufeinander zu orientiert, dass sich der Restdorn 18 von oben nach unten durch sie hindurch drücken lässt, dass aber die umgekehrte Bewegung von dem Abstreifelement 24 verhindert wird.

Unterhalb des Abstreifelements 24 ist in dem bei der Verschiebung stehen bleibenden Bauteil 23 ein Kanal 25 ausgebildet, der eine Krümmung 26 aufweist, bevor er an der Unterseite des Bauteils 23 endet. An der Unterseite des Bauteils 23 ist der Sammelraum für eine Vielzahl von Restdornen 18 angeordnet.

Die Figur 6 zeigt nochmals zur Erläuterung, wie die beiden Magnete 13 angeordnet sind. Es handelt sich um zwei gleich große quaderförmige lang gestreckte Magnete 13, die parallel zueinander verlaufen. Sie weisen einen Abstand auf, der etwas größer ist als der Durchmesser des Restdorns 18. An dem hinteren Ende des Aufnahmeraums, entsprechend dem hinteren Ende der beiden Magnete, ist der Anschlag 15 ausgebildet, der damit die Position des Restdorns 18 in dem Aufnahmeraum bestimmt.

## Patentansprüche

1. Nietsetzgerät, mit
1.1 einem Gehäuse (1),
1.2 einer in dem Gehäuse angeordneten Halterung (2) für einen zu setzenden Niet (17),
1.3 einer in dem Gehäuse (1) angeordneten Zugeinrichtung (5) zum Zugangriff an einem Nietdorn (16) des in der Halterung (2) angeordneten Niets (17),
1.4 einem Antrieb für die Zugeinrichtung (5),
1.5 einem in dem Gehäuse (1) hinter der Halterung (2) für den Niet (17) gebildeten, in Verlängerung der Halterung (2) angeordneten Aufnahmeraum für mindestens einen abgerissenen Restdorn (18), **gekennzeichnet durch**
1.6 mindestens einem dem Aufnahmeraum für den Restdorn (18) zugeordneten Magneten (13).

2. Nietsetzgerät nach Anspruch 1, bei dem mindestens ein Magnet (13) seitlich gegenüber der Verlängerung eines in der Halterung (2) gebildeten Kanals (3) für den Nietdorn (16) versetzt angeordnet ist.

3. Nietsetzgerät nach Anspruch 2, mit zwei parallel zueinander verlaufenden auf unterschiedlichen Seiten der Verlängerung des Kanals (3) angeordneten langgestreckten zwischen sich Platz für den Restdorn (18) bildenden Magneten (13).

4. Nietsetzgerät nach einem der vorhergehenden Ansprüche, mit einem in Verlängerung der Halterung (2) angeordneten den Aufnahmeraum begrenzenden Anschlag (15) für den Restdorn (18).

5. Nietsetzgerät nach einem der vorhergehenden Ansprüche, bei dem der Magnet (13) in einer Restdornhalterung (12) angeordnet ist, die quer zur Achse der Halterung (2) für den Nietdorn (16) bewegbar angeordnet ist.

6. Nietsetzgerät nach Anspruch 5, bei dem die Restdornhalterung (12) zwischen einer Aufnahmeposition, in der der mindestens ein Magnet (13) hinter der Halterung (2) in einer Aufnahmeposition angeordnet ist, und einer Freigabeposition bewegbar ist, in der ein Antrieb zum Setzen des Niets (17) in Eingriff mit einem in der Halterung (2) angeordneten Niet (17) bringbar ist.

7. Nietsetzgerät nach Anspruch 5 oder 6, mit mindestens einem Abstreifelement (24), das im Weg des von dem Magneten (13) gehaltenen Restdorns (18) angeordnet ist, wenn dieser zwischen der Aufnahmeposition und der Freigabeposition bewegt wird.

8. Nietsetzgerät nach einem der Ansprüche 5 - 7, mit einer Zwangsführung zur Bewegung der Restdornhalterung (12) bei Betätigung der Setzeinrichtung des Nietsetzgeräts.

9. Nietsetzgerät nach einem der vorhergehenden Ansprüche, mit einem Sammelraum zum Ansammeln einer Vielzahl von abgerissenen Restdornen (18).

## Claims

1. Riveting tool with
1.1 a housing (1),
1.2 a holder (2) arranged in the housing for a rivet (17) to be set,
1.3 arranged in the housing (1) a tensioning device (5) for applying tension to a rivet mandrel (16) of the rivet (17) arranged in the holder (2),
1.4 an actuator for the tensioning device (5),
1.5 a receptacle space for at least one torn-off residual mandrel (18) created in the housing (1) behind the holder (2) formed for the rivet (17) and arranged in prolongation of the holder (2), **characterised by**
1.6 at one magnet (13) assigned to the receptacle space for the residual mandrel (18).

2. Riveting tool according to claim 1 in which the at least one magnet (13) is offset laterally with regard to the prolongation of a channel (3) for the rivet mandrel (16) formed in the holder (2).

3. Riveting tool according to claim 2 with two magnets (13) which are arranged longitudinally in parallel to each other on different sides of the prolongation of the channel (3) and between them form a space for the residual mandrel (18).

4. Riveting tool according to any one of the preceding claims with a stop (15) for the residual mandrel (18) which is arranged in the prolongation of the holder (2) and delimits the receptacle space.

5. Riveting tool according to any one of the preceding claims in which the magnet (13) is arranged in a residual mandrel holder (12) which is arranged in a movable manner perpendicularly to the axis of the holder (2) for the rivet mandrel (16).

6. Riveting tool according to claim 5 in which the residual mandrel holder (12) can be moved between a holding position, in which the at least one magnet (13) is arranged behind the holder (2) in a holding position, and a release position in which an actuator for setting the rivet (17) can be brought into contact with a rivet (17) arranged in the holder (2).

7. Riveting tool according to claim 5 or 6 with at least one removal element (24) which is arranged in the path of the residual mandrel (18) held by the magnet (13) when said residual mandrel is moved between the holding position and the release position.

8. Riveting tool according to any one of claims 5 - 7 with forced guidance for moving the residual mandrel holder (12) when operating the setting device of the riveting tool.

9. Riveting tool according to any one of the preceding claims, with a collection space for collecting together a plurality of torn-off residual mandrels (18).

## Revendications

1. Appareil à poser les rivets, comprenant
1.1 un boitier (1),
1.2 une fixation (2) disposée dans le boitier pour un rivet (17) à poser,
1.3 un dispositif de traction (5) disposé dans le boitier (1) pour une prise par traction sur une tige de rivet (16) du rivet (17) disposé dans la fixation (2),
1.4 un entraînement pour le dispositif de traction (5),
1.5 un espace de réception disposé dans le prolongement de la fixation (2), formé derrière la fixation (2) pour le rivet (17) dans le boitier (1), pour au moins une tige restante arrachée (18), **caractérisé par**
1.6 au moins un aimant (13) attribué à l'espace de réception pour la tige restante (18).

2. Appareil à poser les rivets selon la revendication 1, dans lequel au moins un aimant (13) est disposé en étant décalé latéralement par rapport au prolongement d'un canal (3) pour la tige de rivet (16) formé dans la fixation (2).

3. Appareil à poser les rivets selon la revendication 2, comprenant au moins deux aimants (13) parallèles entre eux disposés sur différents côtés du prolongement du canal (3) étirés en longueur et formant entre eux de la place pour la tige restante (18).

4. Appareil à poser les rivets selon l'une des revendications précédentes, comprenant une butée (15) pour la tige restante (18) disposée dans le prolongement de la fixation (2), délimitant l'espace de réception.

5. Appareil à poser les rivets selon l'une des revendications précédentes, dans lequel l'aimant (13) est disposé dans une fixation de tige restante (12) qui est disposée de façon mobile transversalement à l'axe de la fixation (2) pour la tige de rivet (16).

6. Appareil à poser les rivets selon la revendication 5, dans lequel la fixation de la tige restante (12) est disposée entre une position de réception dans laquelle l'au moins un aimant (13) est disposé dans une position de réception derrière la fixation (2), et une position de déclenchement dans laquelle un entraînement pour poser le rivet (17) peut être mis en prise avec un rivet (17) disposé dans la fixation (2).

7. Appareil à poser les rivets selon la revendication 5 ou 6, comprenant au moins un élément d'enlèvement (24) qui est disposé dans le trajet de la tige restante (18) tenue par l'aimant (13), lorsque celui-ci est déplacé entre la position de réception et la position de déclenchement.

8. Appareil à poser les rivets selon l'une des revendications 5 à 7, comprenant un guidage forcé pour déplacer la fixation de tige restante (12) lorsque le dispositif de pose de l'appareil à poser les rivets est déclenché.

9. Appareil à poser les rivets selon l'une des revendications précédentes, comprenant un espace de collecte pour collecter une pluralité de tiges de rivet (18) arrachées.
